# EUROPÄISCHE PATENTSCHRIFT

(11) **EP 3 865 653 B1**
(45) Veröffentlichungstag und Bekanntmachung des Hinweises auf die Patenterteilung: **30.03.2022**
(21) Anmeldenummer: 20186110.1
(22) Anmeldetag: 16.07.2020
(51) Int. Cl.: E06B 1/52, E06B 9/00

(54) **HOCHWASSERBESTÄNDIGE SEKTIONALTORABDICHTUNG**
FLOOD-RESISTANT SECTIONAL DOOR SEAL
ÉTANCHÉIFICATION DU PORTAIL SECTIONNEL RÉSISTANT AUX INONDATIONS

(30) Priorität: 12.02.2020 DE 102020103603
(43) Veröffentlichungstag der Anmeldung: 18.08.2021
(73) Patentinhaber: Torbau Schwaben GmbH, 88436 Oberessendorf (DE)
(72) Erfinder: Roland, Kaiser, 88410 Bad Wurzach (DE)
(74) Vertreter: Kiessling, Christian

(56) Entgegenhaltungen:
- CN-B- 106 869 720
- DE-A1-102018 118 088
- DE-U1-202016 000 343

## Beschreibung

Die Erfindung betrifft eine vor Hochwasser schützende Dichtungs-Vorrichtung für ein Sektionaltor mit einem in eine Mehrzahl von Sektionen unterteilten Torflügel, wobei jede Sektion von einer Lamelle entsprechend der untersten Lamelle zwei horizontalen und zwei vertikalen Kanten aufweist und die betreffenden horizontalen Kanten zweier benachbarter Lamellen aneinander angrenzen und im Bereich der beiden sich gegenüberstehenden Kanten einer jeden Lamelle in sich gegenüberstehenden Führungsschienen geführte Rollen angebracht sind, um die Lamellen mittels Antriebs einer Antriebseinrichtung aus einem geöffneten Zustand des Torflügels, in dem zumindest die Mehrzahl der Lamellen in horizontaler Lage angeordnet sind, reversibel in einen geschlossenen Zustand zu überführen, in dem zumindest die Mehrzahl der Lamellen in vertikaler Lage angeordnet sind.

Dichtungs-Vorrichtungen eingangs genannter Art werden im Stand der Technik verwendet, um ein Eindringen von Wasser, insbesondere im Zusammenhang mit Hochwasser-Ereignissen, in einen von einem Sektionaltor abgetrennten Raumbereich zu verhindern. Die bekannten Dichtungs-Vorrichtungen weisen indes den Nachteil auf, dass sie aufwendig in der Herstellung und insbesondere für ein bestehendes Sektionaltor nicht nachrüstbar sind.

Die Druckschrift DE 20 2016 000 343 U1 offenbart eine Hochwasserschutzvorrichtung für Deckensektionaltore, die aus gelenkig miteinander verbundenen, sich über die Torbreite sowie jeweils über eine gewisse Höhe erstreckenden Segmentplatten bestehen, wobei die Hochwasserschutzvorrichtung aufweist:
eine Versteifungskonstruktion zur Versteifung mindestens der untersten Segmentplatte,
eine mit Druckmittel füllbare und expandierbare Dichtung mindestens zwischen jeweils einem Bauteil an jeder seitlichen Begrenzung der Toröffnung und mindestens der untersten Segmentplatte des Sektionaltors,
mindestens jeweils einem druckmittelbetätigbaren Riegelbolzen, der zwischen dem an jeder seitlichen Begrenzung der Toröffnung angeordneten Bauteil und mindestens der untersten Segmentplatte wirksam ist und am jeweils einen Bauteil angeordnet und durch Druckmitteleinwirkung in eine Verriegelungsöffnung des jeweils anderen Bauteils ausfahrbar ist,
einem Druckbehälter, der mit permanent unter Druck gehaltenem Druckmittel gefüllt ist,
einem bei Hochwassergefahr sich mit Starkregen- oder Überschwemmungswasser füllenden Behälter, in dem ein Schwimmer angeordnet ist, der ein Auslöseorgan betätigt, das eine Druckmittelzufuhr aus dem Druckbehälter zu der expandierbaren Dichtung und zu jedem Riegelbolzen öffnet.

Die Druckschrift DE 10 20218 118 088 A1 offenbart eine Schutzvorrichtung für Roll- und Sektionaltore, umfassend: eine Schottplatte zum Abhalten von Flüssigkeit von dem Rollund Sektionaltor,
ein Scharnier mit einer horizontalen Schwenkachse zur gelenkigen, hängenden Befestigung der Schottplatte an einer Lamelle des Roll- und Sektionaltors, und
zwei Führungsschienen zur Befestigung an einer dem Rolloder Sektionaltor zugehörigen Laibung, welche derart konfiguriert sind, um die Schottplatte in eine Schließstellung zu leiten, in der die Schottplatte durch anstehende Flüssigkeit gegen eine Dichtung gedrückt wird, um anstehende Flüssigkeit zumindest von der untersten Lamelle des Roll- oder Sektionaltors abzuhalten.

Aus der Druckschrift CN 106869 720 B ist eine multifunktionale Top-Down Hochwasserschutzkupplung, mit den folgenden Merkmalen bekannt:
einem Diebstahlschutz-Rolltormechanismus mit einem Gehäuse, einem Diebstahlschutz-Rolltor und einem Diebstahlschutz-Rolltürbalken, wobei
das Diebstahlschutz-Rolltor im Gehäuse eng angeordnet ist und das Diebstahlschutz-Rolltor am unteren Ende des Diebstahlschutz-Rolltors angebracht ist, und wobei
die oberen Enden der beiden Pfosten fest mit den beiden Enden des Gehäuses verbunden sind und die Diebstahlsicherungsnuten für Rolltüren und die Führungsnuten für wasserhaltende Türen jeweils an den Seiten der beiden jeweils zugewandten Pfosten zu öffnen sind.

Aufgabe der Erfindung ist es, eine Dichtungs-Vorrichtung für ein Sektionaltor zu schaffen, die bei einfacher Herstellung sicher vor in den Raumbereich hinter dem Sektionaltor eindringendem Wasser jeglicher Art schützt und dabei gemäß entsprechender Ausführung für ein bestehendes Sektionaltor nachrüstbar ist.

Für eine in ein Sektionaltor integrierte Dichtungs-Vorrichtung der eingangs genannten Art wird diese Aufgabe erfindungsgemäß durch den Gegenstand des Anspruchs 1 gelöst.

Gemäß einer nachrüstbaren Ausführungsform der Erfindung wird diese Aufgabe durch den Gegenstand des Anspruchs 2 gelöst.

Bevorzugte Ausführungsformen der Erfindung sind Gegenstand der Unteransprüche, deren Elemente im Sinne einer weiteren Verbesserung des Lösungsansatzes der der Erfindung zugrunde gelegten Aufgabe wirken.

Bei der erfindungsgemäßen Dichtungs-Vorrichtung wird mit Hilfe der Merkmalskombination des kennzeichnenden Teils des Patentanspruchs 1 oder des Patentanspruchs 2 in Verbindung mit den Merkmalen von dessen jeweiligem Oberbegriff mit einfachen Mitteln ein effektiver Schutz vor Hochwasser erreicht, soweit dieses nicht, wie in der Regel, höher als bis zur Obergrenze der untersten Lamelle ansteigt.

Gemäß einer ersten bevorzugten Ausführungsform der nachrüstbaren erfindungsgemäßen Dichtungs-Vorrichtung ist vorgesehen, dass das Dichtungspaneel die insgesamte Breite und Höhe der untersten Lamelle des Sektionaltores abdeckt.

Das Dichtungspaneel ist vorzugsweise vor der Außenfläche der untersten Lamelle des Sektionaltores angebracht und dabei vorzugsweise mittels Verbindungsschrauben fest mit der untersten Lamelle des Sektionaltores verbunden.

Im Bereich der Innenfläche der untersten Lamelle des Sektionaltores bzw. des Dichtungspaneels kann ein Aussteifungsblech angebracht sein, durch das die Verbindungsschrauben geführt sind. Das Aussteifungsblech kann des Weiteren zwecks Erhöhung seiner Stabilität mit einer Mehrzahl horizontal angeordneter Streben oder Auswölbungen versehen sein.

Gemäß einer wichtigen bevorzugten Ausführungsform der erfindungsgemäßen Dichtungs-Vorrichtung ist die Unterkante einer Gegendruckleiste sowohl in dem zentralen Bereich als auch in den beiden seitlichen Bereichen mit einer in sich geschlossenen elastischen Dichtungsleiste versehen, die im Wege eines Schließens des Tores mit einem vorherbestimmten Druck gegen die untere Gegendruckleiste samt deren seitlicher Ausläufer anpressbar ist, der bemessen ist, um einen wasserdichten Abschluss zwischen der insgesamten oberen Gegendruckleiste und der insgesamten unteren Leiste zu bewirken.

Die Dichtungsleiste bewirkt in geschlossenem Zustand des insgesamten Torflügels ein durch Kraft der Antriebseinrichtung des Sektionaltores bedingtes wasserdichtes Andrücken sowohl der unteren horizontalen Kante der der Bodenfläche nahen untersten Lamelle bzw. des Dichtungspaneels an den im Bereich der Bodenfläche verankerte Leiste als auch ein wasserdichtes Andrücken der angewinkelten seitlichen Bereiche der unteren Kante der der Bodenfläche nahen untersten Lamelle bzw. des Dichtungspaneels an die jeweilig zugeordneten seitlichen Ausläufer der unteren Leiste.

Gemäß einer weiteren bevorzugten Ausführungsform der nachrüstbaren erfindungsgemäßen Dichtungs-Vorrichtung ist zwischen den beiden seitlichen Bereichen und dem zentralen Bereich der Gegendruckleiste jeweils ein gebogen ausgebildeter Übergangsbereich vorgesehen, über den die Dichtungsleiste geführt ist.

Der stumpfe Winkel zwischen jeder einzelnen der beiden seitlichen Bereiche der oberen Gegendruckleiste und dem der Bodenfläche nahen horizontalen Bereich der Gegendruckleiste ist vorzugsweise auf 91° bis 130°, insbesondere auf etwa 93° bemessen, so dass ein jeweiliger seitlicher Bereich der Gegendruckleiste in einem Winkelbereich von 1° bis 40° und insbesondere in einem Winkel von etwa 3° zur jeweils angrenzenden Wand angeordnet ist.

Die untere Leiste ist vorzugsweise mittels Schrauben im Eingangsbereich des Tores im Boden fest verankert.

Die erfindungsgemäße Dichtungs-Vorrichtung wird im Folgenden anhand einer bevorzugten Ausführungsform erläutert, die in den Figuren der Zeichnungen dargestellt sind. Darin zeigen:
- Fig. 1: eine insgesamte bevorzugte Ausführungsform der erfindungsgemäßen Dichtungs-Vorrichtung in einer Ansicht von vorne;
- Fig. 2: ein Teilbereich der in Fig. 1 dargestellten bevorzugten Ausführung in einem vertikalen Querschnitt der bevorzugten Ausführungsform der erfindungsgemäßen Dichtungs-Vorrichtung in einer Ansicht von vorne;
- Fig. 3: eine in Fig. 1 dargestellte bevorzugte Ausführungsform der erfindungsgemäßen Dichtungs-Vorrichtung in einem vertikalen Querschnitt;
- Fig. 4: ein Teilausschnitt der in Fig. 1 dargestellten bevorzugten Ausführungsform der erfindungsgemäßen Dichtungs-Vorrichtung in einem horizontalen Längsschnitt.

Die in den Figuren 1 bis 4 dargestellte erfindungsgemäße Dichtungs-Vorrichtung 100 ist für ein Sektionaltor mit einem in eine Mehrzahl von Sektionen 210, 220, 230 unterteilten Torflügel 200 vorgesehen, wobei jede Sektion von einer Lamelle entsprechend der untersten Lamelle 210 zwei horizontalen 211, 212 und zwei vertikalen Kanten 213, 214 aufweist, wobei die horizontalen Kanten zweier benachbarter Lamellen aneinander angrenzen und im Bereich der beiden sich gegenüberstehenden Kanten einer jeden Lamelle in sich gegenüberstehenden Führungsschienen geführte Rollen angebracht sind, um die Lamellen mittels Antriebs einer Antriebseinrichtung oder auch per Handbetrieb aus einem geöffneten Zustand des Torflügels 200, in dem zumindest die Mehrzahl der Lamellen in horizontaler Lage angeordnet sind, reversibel in einen geschlossenen Zustand zu überführen, in dem zumindest die Mehrzahl der Lamellen in vertikaler Lage angeordnet sind.

Die Unterkante 212 der untersten Lamelle 210 des Torflügels 200 ist ausgebildet, um mit einer oberen Gegendruckleiste 110 einer im Bereich einer Bodenoberfläche der Toreinfahrt fest verankerten unteren Leiste 120 zusammenzuwirken, wobei die Unterkante 212 der untersten Lamelle 210 zwei sich gegenüberstehende seitliche Bereiche 111, 112 aufweist, die in einem vorgegebenen stumpfen Winkel zu einem der Bodenfläche nahen horizontal verlaufenden zentralen Bereich Z der oberen Gegendruckleiste 110 angeordnet sind und mit in entsprechendem Winkel nach oben gebogenen seitlichen Ausläufern 121, 122 der unteren Leiste 120 zusammenwirken, die im Bereich sich gegenüberstehender seitlicher Wände 300, 310 der Toreinfahrt verankert sind.

Das Dichtungspaneel 250 ist vor der Außenfläche der untersten Lamelle des Sektionaltores angebracht und deckt dabei die insgesamte Breite und Höhe der untersten Lamelle des Sektionaltores ab und ist mittels Verbindungsschrauben fest mit der untersten Lamelle des Sektionaltores verbunden.

Im Bereich der Innenfläche der untersten Lamelle des Sektionaltores bzw. des Dichtungspaneels ist ein Aussteifungsblech 260 angebracht, durch das die betreffenden Verbindungsschrauben geführt sind. Des Weiteren ist das Aussteifungsblech 260 zwecks Erhöhung seiner Stabilität mit einer Mehrzahl horizontal angeordneter Auswölbungen 270 versehen ist.

Die Unterkante der Leiste 110 ist sowohl in dem zentralen Bereich Z als auch in den beiden seitlichen Bereichen 111, 112 mit einer in sich geschlossenen elastischen Dichtungsleiste 280 versehen, die im Wege eines Schließens des Tores mit einem vorherbestimmten Druck gegen die untere Leiste 120 samt deren seitlicher Ausläufer 121, 122 anpressbar ist, der bemessen ist, um einen wasserdichten Abschluss zwischen der insgesamten oberen Gegendruckleiste 110 und der insgesamten unteren Leiste 120 zu bewirken.

Die Dichtungsleiste 280 bewirkt in geschlossenem Zustand des insgesamten Torflügels 200 ein durch Kraft der Antriebseinrichtung oder per Handbetrieb des Sektionaltores bedingtes wasserdichtes Andrücken sowohl der unteren horizontalen Kante der der Bodenfläche nahen untersten Lamelle bzw. des Dichtungspaneels 250 an den im Bereich der Bodenfläche verankerte Leiste 120 als auch ein wasserdichtes Andrücken der angewinkelten seitlichen Bereiche 111, 112 der unteren Kante der der Bodenfläche nahen untersten Lamelle bzw. des Dichtungspaneels 250 an die jeweilig zugeordneten seitlichen Ausläufer 121, 122 der unteren Leiste 120.

Zwischen den beiden seitlichen Bereichen 111, 112 und dem zentralen Bereich Z der oberen Gegendruckleiste 110 ist jeweils ein gebogen ausgebildeter Übergangsbereich 290, 291 vorgesehen, über den die Dichtungsleiste 280 geführt ist.

Der stumpfe Winkel ist zwischen jeder einzelnen der beiden seitlichen Bereiche 111, 112 der Gegendruckleiste 110 und dem der Bodenfläche nahen horizontalen Bereich der Gegendruckleiste 110 auf 93° bemessen, so dass ein jeweiliger seitlicher Bereich der Gegendruckleiste 110 in einem Winkel von 3° zur jeweils angrenzenden Wand angeordnet ist.

Die untere Leiste 120 ist mittels Schrauben im Eingangsbereich des Tores im Boden fest verankert.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

### Bezugszeichenliste

- 100: Dichtungs-Vorrichtung
- 110: obere Gegendruckleiste
- 111, 112: gegenüberstehende seitliche Bereiche
- 120: untere Leiste
- 121, 122: seitliche Ausläufer
- 200: Torflügel
- 210, 220, 230: Mehrzahl von Sektionen
- 211, 212: horizontale Kanten
- 212: Unterkante der untersten Lamelle
- 213, 214: vertikale Kanten
- 215: Schraube
- 250: Dichtungspaneel
- 260: Aussteifungsblech
- 270: angeordneter Streben oder Auswölbungen
- 280: Dichtungsleiste
- 290, 291: gebogen ausgebildeter Übergangsbereich
- 300, 310: gegenüberstehender seitlicher Wände
- Z: zentraler Bereich

## Patentansprüche

1. Sektionaltor mit einem in eine Mehrzahl von Sektionen (210, 220, 230) unterteilten Torflügel (200), wobei jede Sektion von einer Lamelle gebildet ist und entsprechend der untersten Lamelle (210) zwei horizontale (211, 212) und zwei vertikale Kanten (213, 214) aufweist und die betreffenden horizontalen Kanten zweier benachbarter Lamellen aneinander angrenzen und im Bereich der beiden sich gegenüberstehenden Kanten einer jeden Lamelle in sich gegenüberstehenden Führungsschienen geführte Rollen angebracht sind, um die Lamellen mittels Antriebs einer Antriebseinrichtung aus einem geöffneten Zustand des Torflügels (200), in dem zumindest die Mehrzahl der Lamellen in horizontaler Lage angeordnet sind, reversibel in einen geschlossenen Zustand zu überführen, in dem zumindest die Mehrzahl der Lamellen in vertikaler Lage angeordnet sind, und mit einer vor Hochwasser schützenden Dichtungs-Vorrichtung (100), wobei die Dichtungs-Vorrichtung (100) eine obere Gegendruckleiste (110) und eine untere Gegendruckleiste (120) aufweist und dass eine Unterkante (212) der untersten Lamelle (210) des Torflügels (200) ausgebildet ist, um mit der oberen Gegendruckleiste (110) mit der im Bereich einer Bodenoberfläche einer Toreinfahrt fest verankerbaren unteren Gegendruckleiste (120) zusammenzuwirken, wobei die Unterkante (212) der untersten Lamelle (210) zwei sich gegenüberstehende seitliche Bereiche (111, 112) aufweist, die in einem vorgegebenen stumpfen Winkel zu einem der Bodenfläche nahen horizontal verlaufenden zentralen Bereich (Z) der oberen Gegendruckleiste (110) angeordnet sind und mit in entsprechendem Winkel nach oben gebogenen seitlichen Ausläufern (121, 122) der unteren Gegendruckleiste (120) zusammenwirken, die im Bereich sich gegenüberstehender seitlicher Wände (300, 310) der Toreinfahrt verankerbar sind.

2. Vor Hochwasser schützende Dichtungs-Vorrichtung (100) für ein Sektionaltor mit einem in eine Mehrzahl von Sektionen (210, 220, 230) unterteilten Torflügel (200), wobei jede Sektion von einer Lamelle gebildet ist und entsprechend der untersten Lamelle (210) zwei horizontale (211, 212) und zwei vertikale Kanten
(213, 214) aufweist und die betreffenden horizontalen Kanten zweier benachbarter Lamellen aneinander angrenzen und im Bereich der beiden sich gegenüberstehenden Kanten einer jeden Lamelle in sich gegenüberstehenden Führungsschienen geführte Rollen angebracht sind, um die Lamellen mittels Antriebs einer Antriebseinrichtung aus einem geöffneten Zustand des Torflügels (200), in dem zumindest die Mehrzahl der Lamellen in horizontaler Lage angeordnet sind, reversibel in einen geschlossenen Zustand zu überführen, in dem zumindest die Mehrzahl der Lamellen in vertikaler Lage angeordnet sind, wobei die Dichtungs-Vorrichtung (100) ein Dichtungspanel (250), eine obere Gegendruckleiste (110) und eine untere Gegendruckleiste (120) aufweist und dass eine Unterkante des mit der untersten Lamelle (210) des Torflügels (200) fest verbindbaren Dichtungspaneels (250) ausgebildet ist, um mit der oberen Gegendruckleiste (110) mit der im Bereich einer Bodenoberfläche einer Toreinfahrt fest verankerbaren unteren Gegendruckleiste (120) zusammenzuwirken, wobei die Unterkante (212) des Dichtungspanels (250) (210) zwei sich gegenüberstehende seitliche Bereiche (111, 112) aufweist, die in einem vorgegebenen stumpfen Winkel zu einem der Bodenfläche nahen horizontal verlaufenden zentralen Bereich (Z) der oberen Gegendruckleiste (110) angeordnet sind und mit in entsprechendem Winkel nach oben gebogenen seitlichen Ausläufern (121, 122) der unteren Gegendruckleiste (120) zusammenwirken, die im Bereich sich gegenüberstehender seitlicher Wände (300, 310) der Toreinfahrt verankerbar sind.

3. Dichtungs-Vorrichtung (100) nach Anspruch 2, **dadurch gekennzeichnet, dass** das Dichtungspaneel (250) die insgesamte Breite und Höhe der untersten Lamelle des Sektionaltores abdecken kann.

4. Dichtungs-Vorrichtung (100) nach einem der Ansprüche 2 oder 3, **dadurch gekennzeichnet, dass** das Dichtungspaneel (250) vor der Außenfläche der untersten Lamelle (210) des Sektionaltores anbringbar ist.

5. Dichtungs-Vorrichtung (100) nach einem der Ansprüche 2 bis 4, **dadurch gekennzeichnet, dass** das Dichtungspaneel (250) mittels Verbindungsschrauben fest mit der untersten Lamelle (210) des Sektionaltores verbindbar ist.

6. Dichtungs-Vorrichtung (100) nach Anspruch 5, **dadurch gekennzeichnet, dass** im Bereich der Innenfläche der untersten Lamelle des Sektionaltores bzw. des Dichtungspaneels (250) ein Aussteifungsblech (260) anbringbar ist, durch das die Verbindungsschrauben führbar sind.

7. Dichtungs-Vorrichtung (100) nach Anspruch 6, **dadurch gekennzeichnet, dass** das Aussteifungsblech (260) zwecks Erhöhung seiner Stabilität mit einer Mehrzahl horizontal angeordneter Streben oder Auswölbungen (270) versehen ist.

8. Dichtungs-Vorrichtung (100) beziehungsweise Sektionaltor nach einem der vorhergehenden Ansprüche, **dadurch gekennzeichnet, dass** die Unterkante der oberen Gegendruckleiste (110) sowohl in dem zentralen Bereich (Z) als auch in den beiden seitlichen Bereichen (111, 112) mit einer in sich geschlossenen elastischen Dichtungsleiste (280) versehen ist, die im Wege eines Schließens des Tores mit einem vorherbestimmten Druck gegen die untere Leiste (120) samt deren seitlicher Ausläufer (121, 122) anpressbar ist, der bemessen ist, um einen wasserdichten Abschluss zwischen der insgesamten oberen Gegendruckleiste (110) und der insgesamten unteren Leiste (120) zu bewirken.

9. Dichtungs-Vorrichtung (100) beziehungsweise Sektionaltor nach Anspruch 8, **dadurch gekennzeichnet, dass** die Dichtungsleiste (280) in geschlossenem Zustand des insgesamten Torflügels (200) ein durch Kraft der Antriebseinrichtung oder per Handbetrieb mit mechanischen Spannsystem des Sektionaltores bedingtes wasserdichtes Andrücken sowohl der unteren horizontalen Kante der der Bodenfläche nahen untersten Lamelle bzw. des Dichtungspaneels (250) an den im Bereich der Bodenfläche verankerte Leiste (120) bewirkt als auch ein wasserdichtes Andrücken der angewinkelten seitlichen Bereiche (111, 112) der unteren Kante der der Bodenfläche nahen untersten Lamelle bzw. des Dichtungspaneels (250) an die jeweilig zugeordneten seitlichen Ausläufer (121, 122) der unteren Leiste (120) bewirkt.

10. Dichtungs-Vorrichtung (100) beziehungsweise Sektionaltor nach einem der
vorhergehenden Ansprüche 8 oder 9, **dadurch gekennzeichnet, dass** zwischen den beiden seitlichen Bereichen (111, 112) und einem zentralen Bereich (Z) der oberen Gegendruckleiste (110) jeweils ein gebogen ausgebildeter Übergangsbereich (290, 291) vorgesehen ist, über den die Dichtungsleiste (280) geführt ist.

## Claims

1. Sectional door having a door leaf (200) which is subdivided into a plurality of sections (210, 220, 230), wherein each section is formed by a slat and has, in a corresponding manner to the lowermost slat (210), two horizontal edges (211, 212) and two vertical edges (213, 214), and the respective horizontal edges of two adjacent slats adjoin one another, and rollers, which are guided in mutually opposite guide rails, are mounted in the region of the two mutually opposite edges of each slat in order, by means of the drive of a drive device, to transfer the slats from an open state of the door leaf (200), in which at least the plurality of the slats are arranged in a horizontal position, reversibly into a closed state, in which at least the plurality of the slats are arranged in a vertical position, and having a sealing device (100) which protects against flood water, wherein the sealing device (100) has an upper counter-pressure strip (110) and a lower counter-pressure strip (120) and that a lower edge (212) of the lowermost slat (210) of the door leaf (200) is designed to interact with the upper counter-pressure strip (110) with the lower counter-pressure strip (120), which can be firmly anchored in the region of a floor surface of a door entrance, wherein the lower edge (212) of the lowermost slat (210) has two mutually opposite lateral regions (111, 112) which are arranged at a predetermined acute angle to a central region (Z), which extends horizontally close to the floor surface, of the upper counter-pressure strip (110) and interact with lateral extensions (121, 122) of the lower counter-pressure strip (120) which are bent upwards at a corresponding angle and which can be anchored in the region of mutually opposite lateral walls (300, 310) of the door entrance.

2. Sealing device (100), which protects against flood water, for a sectional door having a door leaf (200) which is subdivided into a plurality of sections (210, 220, 230), wherein each section is formed by a slat and has, in a corresponding manner to the lowermost slat (210), two horizontal edges (211, 212) and two vertical edges (213, 214), and the respective horizontal edges of two adjacent slats adjoin one another, and rollers, which are guided in mutually opposite guide rails, are mounted in the region of the two mutually opposite edges of each slat in order, by means of the drive of a drive device, to transfer the slats from an open state of the door leaf (200), in which at least the plurality of the slats are arranged in a horizontal position, reversibly into a closed state, in which at least the plurality of the slats are arranged in a vertical position, wherein the sealing device (100) has a sealing panel (250), an upper counter-pressure strip (110) and a lower counter-pressure strip (120) and that a lower edge of the sealing panel (250), which can be firmly connected to the lowermost slat (210) of the door leaf (200), is designed to interact with the upper counter-pressure strip (110) with the lower counter-pressure strip (120), which can be firmly anchored in the region of a floor surface of a door entrance, wherein the lower edge (212) of the sealing panel (250) has two mutually opposite lateral regions (111, 112) which are arranged at a predetermined obtuse angle to a central region (Z), which extends horizontally close to the floor surface, of the upper counter-pressure strip (110) and interact with lateral extensions (121, 122) of the lower counter-pressure strip (120) which are bent upwards at a corresponding angle and which can be anchored in the region of mutually opposite lateral walls (300, 310) of the door entrance.

3. Sealing device (100) according to Claim 2, **characterized in that** the sealing panel (250) can cover the total width and height of the lowermost slat of the sectional door.

4. Sealing device (100) according to either of Claims 2 and 3, **characterized in that** the sealing panel (250) can be mounted in front of the outer surface of the lowermost slat (210) of the sectional door.

5. Sealing device (100) according to one of Claims 2 to 4, **characterized in that** the sealing panel (250) can be firmly connected to the lowermost slat (210) of the sectional door by means of connecting screws.

6. Sealing device (100) according to Claim 5, **characterized in that** a stiffening plate (260), through which the connecting screws can be guided, can be mounted in the region of the inner surface of the lowermost slat of the sectional door or of the sealing panel (250).

7. Sealing device (100) according to Claim 6, **characterized in that**, for the purpose of increasing its stability, the stiffening plate (260) is provided with a plurality of horizontally arranged struts or bulges (270) .

8. Sealing device (100) or sectional door according to one of the preceding claims, **characterized in that** the lower edge of the upper counter-pressure strip (110) is provided, both in the central region (Z) and in the two lateral regions (111, 112), with a continuous elastic sealing strip (280) which, when closing the door, can be pressed against the lower strip (120) together with its lateral extension (121, 122) with a predetermined pressure which is designed to produce a water-tight closure between the upper counter-pressure strip (110) as a whole and the lower strip (120) as a whole.

9. Sealing device (100) or sectional door according to Claim 8, **characterized in that**, in the closed state of the door leaf (200) as a whole, the sealing strip (280), as a result of the force of the drive device or by manual operation with a mechanical clamping system of the sectional door, causes both the lower horizontal edge of the lowermost slat close to the floor surface or of the sealing panel (250) to be pressed in a water-tight manner onto the strip (120) anchored in the region of the floor surface and also causes the angled lateral regions (111, 112) of the lower edge of the lowermost slat close to the floor surface or of the sealing panel (250) to be pressed in a water-tight manner onto the respectively assigned lateral extensions (121, 122) of the lower strip (120).

10. Sealing device (100) or sectional door according to either of the preceding Claims 8 and 9, **characterized in that** in each case a bent transition region (290, 291), via which the sealing strip (280) is guided, is provided between the two lateral regions (111, 112) and a central region (Z) of the upper counter-pressure strip (110).

## Revendications

1. Portail sectionnel comprenant un battant de portail (200) divisé en une pluralité de sections (210, 220, 230), chaque section étant formée par une lamelle et, conformément à la lamelle la plus inférieure (210), présentant deux bords horizontaux (211, 212) et deux bords verticaux (213, 214), et les bords horizontaux respectifs de deux lamelles voisines étant contigus l'un à l'autre et des rouleaux guidés dans des rails de guidage se faisant face étant disposés dans la zone des deux bords se faisant face de chaque lamelle, afin de faire passer les lamelles au moyen de l'entraînement d'un appareil d'entraînement d'un état ouvert du battant de portail (200), dans lequel au moins la pluralité des lamelles sont agencées en position horizontale, de manière réversible à un état fermé, dans lequel au moins la pluralité des lamelles sont agencées en position verticale, et comprenant un dispositif d'étanchéité (100) protégeant contre les inondations, le dispositif d'étanchéité (100) présentant une barre de contre-pression supérieure (110) et une barre de contre-pression inférieure (120), et en ce qu'un bord inférieur (212) de la lamelle la plus inférieure (210) du battant de portail (200) est formé afin de coopérer avec la barre de contre-pression supérieure (110) la barre de contre-pression inférieure (120) pouvant être ancrée de manière fixe dans la zone d'une surface de sol d'une entrée de portail, le bord inférieur (212) de la lamelle la plus inférieure (210) présentant deux zones latérales (111, 112) se faisant face, qui sont agencées selon un angle obtus prédéfini par rapport à une zone centrale s'étendant horizontalement (Z), proche de la surface de sol, de la barre de contre-pression supérieure (110) et coopèrent avec des branches latérales (121, 122) recourbées vers le haut selon un angle correspondant de la barre de contre-pression inférieure (120), qui peuvent être ancrées dans la zone de parois latérales se faisant face (300, 310) de l'entrée de portail.

2. Dispositif d'étanchéité (100) protégeant contre les inondations pour un portail sectionnel comprenant un battant de portail (200) divisé en une pluralité de sections (210, 220, 230), chaque section étant formée par une lamelle et, conformément à la lamelle la plus inférieure (210), présentant deux bords horizontaux (211, 212) et deux bords verticaux (213, 214), et les bords horizontaux respectifs de deux lamelles voisines étant contigus l'un à l'autre et des rouleaux guidés dans des rails de guidage se faisant face étant disposés dans la zone des deux bords se faisant face de chaque lamelle, afin de faire passer les lamelles au moyen de l'entraînement d'un appareil d'entraînement d'un état ouvert du battant de portail (200), dans lequel au moins la pluralité des lamelles sont agencées en position horizontale, de manière réversible à un état fermé, dans lequel au moins la pluralité des lamelles sont agencées en position verticale, le dispositif d'étanchéité (100) présentant un panneau d'étanchéité (250), une barre de contre-pression supérieure (110) et une barre de contre-pression inférieure (120), et en ce qu'un bord inférieur du panneau d'étanchéité (250) pouvant être relié de manière fixe à la lamelle la plus inférieure (210) du battant de portail (200) est formé afin de coopérer avec la barre de contre-pression supérieure (110) la barre de contre-pression inférieure (120) pouvant être ancrée de manière fixe dans la zone d'une surface de sol d'une entrée de portail, le bord inférieur (212) du panneau d'étanchéité (250) présentant deux zones latérales (111, 112) se faisant face, qui sont agencées selon un angle obtus prédéfini par rapport à une zone centrale s'étendant horizontalement (Z), proche de la surface de fond, de la barre de contre-pression supérieure (110), et coopèrent avec des branches latérales (121, 122) recourbées vers le haut selon un angle correspondant de la barre de contre-pression inférieure (120), qui peuvent être ancrées dans la zone de parois latérales se faisant face (300, 310) de l'entrée de portail.

3. Dispositif d'étanchéité (100) selon la revendication 2, **caractérisé en ce que** le panneau d'étanchéité (250) peut couvrir la totalité de la largeur et de la hauteur de la lamelle la plus inférieure du portail sectionnel.

4. Dispositif d'étanchéité (100) selon l'une quelconque des revendications 2 ou 3, **caractérisé en ce que** le panneau d'étanchéité (250) peut être disposé devant la surface extérieure de la lamelle la plus inférieure (210) du portail sectionnel.

5. Dispositif d'étanchéité (100) selon l'une quelconque des revendications 2 à 4, **caractérisé en ce que** le panneau d'étanchéité (250) peut être relié de manière fixe à la lamelle la plus inférieure (210) du portail sectionnel au moyen de vis de liaison.

6. Dispositif d'étanchéité (100) selon la revendication 5, **caractérisé en ce qu'**une tôle de renforcement (260) peut être disposée dans la zone de la surface intérieure de la lamelle la plus inférieure du portail sectionnel ou du panneau d'étanchéité (250), à travers laquelle les vis de liaison peuvent être guidées.

7. Dispositif d'étanchéité (100) selon la revendication 6, **caractérisé en ce que** la tôle de renforcement (260) est munie d'une pluralité d'entretoises ou de bombements (270) agencés horizontalement dans le but d'augmenter sa stabilité.

8. Dispositif d'étanchéité (100) ou portail sectionnel selon l'une quelconque des revendications précédentes, **caractérisé en ce que** le bord inférieur de la barre de contre-pression supérieure (110) est muni d'une barre d'étanchéité élastique (280) fermée sur elle-même aussi bien dans la zone centrale (Z) que dans les deux zones latérales (111, 112), qui, au cours d'une fermeture du portail, peut être pressée avec une pression prédéterminée contre la barre inférieure (120) ainsi que ses branches latérales (121, 122), qui est dimensionnée afin de réaliser une fermeture étanche à l'eau entre la totalité de la barre de contre-pression supérieure (110) et la totalité de la barre inférieure (120).

9. Dispositif d'étanchéité (100) ou portail sectionnel selon la revendication 8, **caractérisé en ce qu'**à l'état fermé de la totalité du battant de portail (200), la barre d'étanchéité (280) réalise un serrage étanche à l'eau, causé par la force de l'appareil d'entraînement ou par l'actionnement manuel avec un système de tension mécanique du portail sectionnel, du bord horizontal inférieur de la lamelle la plus inférieure proche de la surface de sol ou du panneau d'étanchéité (250) contre la barre (120) ancrée dans la zone de la surface de sol, ainsi qu'un serrage étanche à l'eau des zones latérales coudées (111, 112) du bord inférieur de la lamelle la plus inférieure proche de la surface de sol ou du panneau d'étanchéité (250) contre les branches latérales (121, 122) respectivement associées de la barre inférieure (120) .

10. Dispositif d'étanchéité (100) ou portail sectionnel selon l'une quelconque des revendications 8 ou 9 précédentes, **caractérisé en ce qu'**entre les deux zones latérales (111, 112) et une zone centrale (Z) de la barre de contre-pression supérieure (110), respectivement une zone de transition (290, 291) configurée sous forme recourbée est prévue, au-dessus de laquelle la barre d'étanchéité (280) est guidée.
